# FASCICULE DE BREVET EUROPEEN

(11) **EP 3 781 754 B1**
(45) Date de publication et mention de la délivrance du brevet: **04.09.2024**
(21) Numéro de dépôt: 19726741.2
(22) Date de dépôt: 16.04.2019
(51) Int. Cl.: E04B 1/343, E04B 1/58, E04C 3/04

(54) **SYSTÈME DE CONSTRUCTION POUR UN MODULE D'UN BÂTIMENT**
BAUSYSTEM FÜR EIN MODUL EINES GEBÄUDES
CONSTRUCTION SYSTEM FOR A MODULE OF A BUILDING

(30) Priorité: 17.04.2018 CH 4932018
(43) Date de publication de la demande: 24.02.2021
(73) Titulaire: UHCS Property SA, 1950 Sion (CH)
(72) Inventeur: USTINOV, Igor, 1012 Lausanne (CH)
(74) Mandataire: Cronin, Brian Harold John
(86) Numéro de dépôt international: PCT/IB2019/053126
(87) Numéro de publication internationale: WO 2019/202498

(56) Documents cités:
- WO-A1-93/23631
- US-A1- 2004 178 704

## Description

La présente invention se rapporte à un système de construction pour un module d'un bâtiment, notamment une habitation ou un garage, dont les éléments principaux peuvent être en matière plastique, notamment en matière plastique recyclé ou en bois recyclé.

WO2016016706 décrit un système de construction comportant un jeu d'éléments accessoires et un jeu de corps de forme allongée destiné à réaliser une construction par l'assemblage d'une pluralité desdits corps avec des éléments accessoires. Le corps de forme allongée comporte une face avant et une face arrière, planes et opposées, une face supérieure et une face inférieure, planes et opposées, et deux faces latérales opposées. Au moins une desdites deux faces latérales présente une partie en retrait notamment une incurvation sur sa partie centrale. Chaque corps est assemblable avec un autre corps, par leurs faces latérales entre elles et/ou par l'assemblage d'une face inférieure d'un corps sur la face supérieure d'un autre corps et/ou par l'assemblage d'une face latérale d'un corps avec la face avant ou arrière d'un autre corps.

CH714202 au nom du déposant et non publiée décrit un système de construction pour un module d'un bâtiment, notamment une habitation ou un garage, dont les éléments principaux sont en matière plastique, comportant un jeu de poutres principales extrudées de profil creux, de forme rectiligne allongée, de section uniforme et de longueur adéquat. Ces poutres principales sont assemblables bout-à-bout pour former une structure ouverte rectangulaire en forme de cadre rectangulaire en 3 dimensions. Le système de construction comporte en outre une pluralité de poutres secondaires intermédiaires, assemblables entre des poutres principales parallèles et opposées d'un cadre rectangulaire, et une pluralité d'éléments de façade plats insérable l'un contre l'autre entre deux poutres parallèles adjacentes, chaque élément de façade comportant une plaque plate rectangulaire pourvue de deux bords opposés repliés destinés à venir s'accrocher avec des poutres parallèles adjacentes.

WO 93/23631 décrit un joint entre les extrémités en face-à-face d'éléments en bois horizontaux, ce joint comportant une pièce cruciforme pourvue de têtes en T.

GB 1 336 991 décrit un joint cruciforme pourvu de quatre projections en T pour la connexion de rails horizontaux.

US 2004/0178704 décrit à la figure 12F un dispositif de connexion de quatre panneaux à angle droit, le dispositif de connexion comportant un noyau central en forme de croix lisse dont les extrémités s'engagent dans des rainures formés dans des pièces aux extrémités des quatre panneaux, lesquelles pièces viennent s'emboîter avec les pièces adjacentes lorsque les panneaux sont insérés. Ce dispositif permet l'assemblage par emboîtage des panneaux dans une disposition orthogonale.

La présente invention permet de réaliser un système de construction pour un module d'un bâtiment dont les éléments principaux peuvent être en matière plastique notamment en matière plastique recyclée ou en bois recyclé permettant une construction robuste utilisant un nombre réduit de parties standardisées pour constituer les éléments de construction.

Conformément à l'invention, ce but est atteint grâce à un système de construction d'un module d'un bâtiment, comportant des éléments de construction noyau et des éléments de construction d'entourage des éléments noyaux.

Le système inventif comporte donc une pluralité d'éléments de construction noyau qui comporte chacun en coupe une croix comportant deux bras principaux de longueur égale, les bras principaux s'intersectant à mi-longueur à angle droit. Chaque élément de construction noyau présent un plan de symétrie autour des axes de chaque bras principal. Les bras principaux de la croix terminent à leurs extrémités par des parties transversales dont la longueur est inférieure à la longueur des bras principaux.

Le système inventif comporte aussi une pluralité d'éléments de construction d'entourage des éléments noyaux, où chaque élément d'entourage est composé de quatre parties d'entourage partiel qui viennent s'assembler autour d'un élément noyau, contrairement aux dispositions de WO 93723631 et de GB 1 336 991.

Les parties d'entourage partiel ont chacune une section essentiellement d'un triangle isocèle-rectangle comportant un côté long et deux côtés inclinées qui forme un angle droit. Les quatre parties d'entourage partiel une fois assemblées sont disposées avec leur côté longue à l'extérieur et avec les côtés inclinés terminant par l'angle droit à l'intérieur vers le centre de la croix d'un élément noyau. Les quatre parties d'entourage partiel forment ainsi un carré qu'entoure la croix de l'élément noyau. Aussi, les parties d'entourages partiels triangulaires comportent des ouvertures qui entourent les bras principaux et les parties transversales de la croix de l'élément noyau.

Les éléments de construction noyau sont des corps allongés rectilignes de section en croix qui sont entourés sur leur longueur par les éléments de construction d'entourage, permettant aussi un assemblage à angle droit.

Ainsi, avec le système inventif, et contrairement à l'état de la technique, les constructions peuvent se faire selon 6 directions (haut, bas, gauche, droite, devant, derrière).

Les bras principaux de la croix d'un élément noyau terminent à leurs extrémités par des projections transversales. De cette manière, la croix d'un élément noyau est une croix potencée dont les bras principaux se terminent à leurs extrémités par des projections transversales en T.

Typiquement, lorsque la croix a une dimension **L** dans la direction des bras principaux, et les projections latérales ont une longueur **t**, le ratio **L : t** = 2.5 - 3, de préférence 2.6 - 2.75.

Aussi typiquement, où les bras principaux et des parties transversales en T d'une croix potencée ont une épaisseur uniforme **e**, la longueur **t** = (1.5 - 4)**e**, de préférence (2.5 - 3.5)**e**, par exemple **t** = 3**e**, **et** la dimension **L** = (6 - 10)**e**, de préférence (7 - 9)**e**, par exemple L = 8**e**.

Selon l'invention, des éléments d'entourage composé chacun de quatre parties d'entourage partiel de forme triangulaire qui ont chacune à l'intérieur de chaque partie d'entourage partiel triangulaire des ouvertures en forme d'un bras principal de la croix s'étendant depuis l'angle droit du triangle avec ses projections transversales en face du côté longue du triangle. De cette manière les bras principaux de la croix et les parties en T sont disposés parallèlement aux côtés du carré formé par les quatre parties d'entourage partiel assemblées.

Chaque élément d'entourage peut être fait d'une seule pièce, éventuellement avec des ouvertures, ou peut être constitué par l'assemblage d'au moins deux pièces laissant avantageusement des espaces.

L'invention concerne aussi un assemblage comportant un élément noyau entouré par des éléments d'entourage formé chacun par l'assemblage de plusieurs pièces, l'assemblage comportant une paroi externe formé par des parties externes des pièces assemblées disposées en rangées parallèles et adjacentes s'étendant le long de la paroi externe.

Le système selon l'invention comporte usuellement une pluralité d'éléments de construction noyaux et une pluralité d'éléments de construction d'entourage des éléments noyaux, chacun dans plusieurs longueurs standardisées.

Le système selon l'invention comporte de préférence une pluralité d'éléments de construction formant des pièces de jonction comportant un corps creux de forme approximativement rectangulaire en coupe. Dans ce cas, un côté de ce corps creux est solidaire avec une forme triangulaire qui corresponde avec une desdites parties d'entourage partiel de forme triangulaires des éléments de construction d'entourage, permettant à ces pièces de jonction d'être assemblées autour d'un élément de construction noyau. Le côté du corps creux d'une pièce de jonction opposé audit côté solidaire avec la forme triangulaire est pourvu avantageusement d'un profil adapté pour l'assemblage d'un panneau.

Les corps creux des pièces de jonction sont destinés par exemple au câblage, à la tuyauterie, à l'isolation ou encore au renforcement par remplissage de terre durcie ou ciment, par exemple.

L'invention concerne aussi un module d'un bâtiment construit avec le système décrit, le module comprenant une pluralité d'éléments de construction noyaux assemblés avec des parties d'entourage partiel et des pièces de jonction.

Par exemple, une forme d'exécution d'un module d'un bâtiment selon l'invention est sous forme d'un volume parallélépipédique rectangulaire comprenant quatre coins. Chaque coin comprend un élément de construction noyau disposé verticalement dont deux faces formant un angle droit externe au coin sont fermées par des parties d'entourage partiel d'éléments d'entourage, en dont les deux faces formant un angle droit interne sont assemblés avec pièces de jonction, les côtés externes dudit corps creux des pièces de jonction supportant des panneaux formant une façade.

Selon un développement de cette forme d'exécution d'un module d'un bâtiment, où au moins deux côtés opposés du volume parallélépipédique rectangulaire comportent chacune une pluralité n d'éléments de construction noyau intermédiaires disposé verticalement entre les éléments de construction noyau disposés aux coins, les éléments de construction noyau intermédiaires supportent sur deux faces opposées dans le plan du côté du module des pièces de jonction supportant **n+1** panneaux.

Le module d'un bâtiment selon l'invention, comporte de préférence une unité plancher ou plafond comprenant un cadre rectangulaire formé d'éléments de construction noyau allongés disposés horizontalement, fermées vers extérieur par des parties d'entourage partiel et fermées vers l'intérieur par des pièces de jonction supportant un plancher ou plafond.

Grâce au système de construction selon l'invention, il est possible de réaliser un élément d'un immeuble, entre autres, un garage, une maison utilisant un nombre limité d'éléments de construction en matières recyclés lesquels éléments de construction sont composés de parties standardisées permettant une utilisation universelle pour différentes configurations.

Les caractéristiques de l'invention apparaîtront plus clairement à la lecture de la description suivante de plusieurs formes d'exécutions données uniquement à titre d'exemple en se référant aux figures schématiques, seules les figures 1, 2B, 3B et 4B illustrant des réalisations selon l'invention:
- La figure 1 une vue en coupe et une vue en perspective d'un élément de construction ;
- Les figures 2A et 2B représentent des vues en perspective et en coupe d'éléments de constructions d'entourage des éléments noyaux ;
- Les figures 3A et 3B représentent des vues en perspective et en coupe d'éléments de constructions ;
- Les figures 4A, 4B représentent des vues en perspective d'éléments de construction formant des pièces de jonction ;
- La figure 5 représente une vue partielle d'un module de construction en cours d'assemblage ;
- La figure 6 représente une vue en perspective d'un module de construction assemblé ; et
- Les figures 7A et 7B représentent respectivement une coupe schématique et une vue en perspective d'une variante d'un élément de construction.

L'invention propose un système de construction d'un module d'un bâtiment, comportant des éléments de construction noyau 1 et des éléments de construction d'entourage 2 des éléments noyaux.

Le système inventif comporte donc une pluralité d'éléments de construction noyau 1, figure **1**, qui comporte chacun en coupe une croix comportant deux bras principaux 6 de longueur égale. Les bras principaux 6 s'intersectent à mi-longueur à angle droit. Chaque élément de construction noyau 1 présent un plan de symétrie autour des axes AA et BB de chaque bras principal 6. Les bras principaux 6 de la croix terminent à leurs extrémités par des parties transversales 7 dont la longueur est inférieure à la longueur des bras principaux 6.

Le système inventif comporte aussi une pluralité d'éléments de construction d'entourage 2 des éléments noyaux 1, où chaque élément d'entourage 2 est composé de quatre parties d'entourage partiel 2A, 2A', 2B, 2B' qui viennent s'assembler autour d'un élément noyau (figure 1)

Les parties d'entourage partiel 2A, 2A', 2B, 2B' ont chacune une section essentiellement d'un triangle isocèle-rectangle comportant un côté long 10 et deux côtés inclinées 11 qui forment un angle droit. Les quatre parties d'entourage partiel 2A, 2A', 2B, 2B' une fois assemblées sont disposées avec leur côté long 10 à l'extérieur et avec les côtés inclinés 11 terminant par l'angle droit à l'intérieur vers le centre de la croix d'un élément noyau 1. Les quatre parties d'entourage partiel forment ainsi un carré qu'entoure la croix de l'élément noyau 1 (figure 1). Aussi, les parties d'entourage partiels triangulaires 2A, 2A', 2B, 2B' comportent des ouvertures 12 (figures 2B et 3B) et/ou des découpes 13 (figures 2A et 3A) qui entourent la croix de l'élément noyau 1.

Les bras principaux de la croix d'un élément noyau 1 terminent à leurs extrémités par des projections transversales. La croix d'un élément noyau 1 illustré à la figure 1 est une croix potencée dont les bras principaux 6 se terminent à leurs extrémités par des projections transversales 7 en T.

Typiquement, lorsque la croix a une dimension **L** dans la direction des bras principaux 6, et les projections latérales 7 ont une longueur **t**, le ratio **L : t =** 2.5 - 3, de préférence 2.6 - 2.75.

Aussi typiquement, où les bras principaux 6 et des parties transversales 7 en T d'une croix potencée ont une épaisseur uniforme **e**, la longueur **t =** (1.5 - 4)**e**, de préférence (2.5 - 3.5)**e**, par exemple **t =** 3**e**, **et** la dimension **L =** (6 - 10)**e**, de préférence (7 - 9)**e**, par exemple **L** = 8**e**.

Outre la forme d'une croix potencée avec des extrémités en T, des formes variantes de croix sont prévues, par exemple avec des extrémités arrondies, inclinées ou de forme triangulaire. L'important est de conserver la symétrie selon deux plans perpendiculaires.

Dans la forme d'exécution illustrée à la figure 2A, les éléments d'entourage 2 sont composés chacun de quatre parties d'entourage partiel 2A qui ont des découpes 13 dans leurs côtés inclinés 11 de manière à ce que les découpes 13 de deux parties d'entourage partiel 2A triangulaires côte-à-côte correspondent à un bras principal 6 de la croix avec ses projections transversales 7. De cette manière, les bras 6 de la croix sont disposés selon les diagonales du carré formé par les quatre parties d'entourage partiel 2A assemblées.

Une autre forme d'exécution illustrée à la figure 2B comporte des éléments d'entourage 2 composé chacun de quatre parties d'entourage partiel 2B de forme triangulaire qui ont chacune à l'intérieur de chaque partie d'entourage partiel triangulaire 2B' des ouvertures 12 en forme d'un bras principal 6 de la croix s'étendant depuis l'angle droit du triangle avec ses projections transversales en face du côté long 10 du triangle. De cette manière les bras principaux 6 de la croix et les parties 7 en T éventuelles sont disposés parallèlement aux côtés du carré formé par les quatre parties d'entourage partiel 2B assemblées.

Dans la forme d'exécution illustrée à la figure 3A, les éléments d'entourage 2 sont composés chacun de quatre parties d'entourage partiel 2A' qui ont des découpes 13 dans leurs côtés inclinés 11 de manière à ce que les découpes 13 de deux parties d'entourage partiel 2A' triangulaires côte-à-côte correspondent à un bras principal 6 de la croix avec ses projections transversales 7 éventuelles. De cette manière, les bras 6 de la croix sont disposés selon les diagonales du carré formé par les quatre parties d'entourage partiel 2A' assemblées.

Une autre forme d'exécution illustrée à la figure 3B comporte des éléments d'entourage 2 composé chacun de quatre parties d'entourage partiel 2B' de forme triangulaire qui ont chacune à l'intérieur de chaque partie d'entourage partiel triangulaire 2B' des ouvertures 12 en forme d'un bras principal 6 de la croix s'étendant depuis l'angle droit du triangle avec ses projections transversales en face du côté long 10 du triangle. De cette manière les bras principaux 6 de la croix et les parties 7 en T sont disposés parallèlement aux côtés du carré formé par les quatre parties d'entourage partiel 2B assemblées.

La différence entre les éléments d'entourage 2 des figures 2A, 2B, 3A et 3B est la longueur LH, LH' de chacune de ces pièces. En effet, dans les exemples illustrés aux figures 2A et 2B la longueur LH des éléments d'entourage est par exemple de 22cm alors que dans les figures 3A et 3B la longueur LH' des éléments d'entourage est par exemple de 100cm.

Comme illustré dans les figures 2A, 2B, 3A, 3B les côtés inclinés 11 des parties d'entourage partiel 2A, 2B, 2A', 2B' comportent des rainures centrales 14 qui viennent en face l'une et l'autre lorsque les parties d'entourage partiel 2A, 2B, 2A', 2B' sont assemblées autour d'un élément de construction noyau 1. Ces rainures centrales 14 sont agencées pour recevoir des pièces de renforcement pour solidariser l'assemblage.

Le système selon l'invention comporte usuellement une pluralité d'éléments de construction noyaux 1 et une pluralité d'éléments de construction d'entourage 2 des éléments noyaux, chacun d'une longueur standard ou dans plusieurs longueurs standardisées.

Comme illustré aux figures 2B et 3B, les éléments d'entourage 2 sont composés chacun de quatre parties d'entourage partiel 2B, 2B' de forme triangulaire qui ont des goujons 30 sur les côtés adjacents de deux triangles côte à côte.

Dans une variante non illustrée, ces goujons 30 peuvent suffire à relier quatre éléments d'entourage 2B, 2B' sans qu'il y ait besoin d'avoir d'un noyau en forme de croix ce qui pourrait même, dans cette version, faciliter la construction des éléments d'entourage dans la mesure où il serait possible de construire des éléments d'entourages avec ou sans ouverture pour les noyaux.

Les figures 4A, 4B illustrent un élément de construction formant des pièces de jonction 4A, 4B comportant un corps creux 15 de forme approximativement rectangulaire en coupe. Dans ce cas, un côté de ce corps creux 15 est solidaire avec une forme triangulaire 16 qui correspond avec une desdites parties d'entourage partiel 2A, 2B de forme triangulaire des éléments de construction d'entourage 2, permettant à ces pièces de jonction 4A, 4B d'être assemblées autour d'un élément de construction noyau 1. Le côté externe 17 du corps creux 15 d'une pièce de jonction 4A, 4B opposé audit côté solidaire avec la forme triangulaire 16 est pourvu avantageusement d'un profil 18 adapté pour l'assemblage d'un panneau 19 (figure 6).

Le corps creux 15 est destiné par exemple pour recevoir du câblage ou la tuyauterie. Il peut aussi contribuer à l'isolation ou encore au renforcement par remplissage de terre durcie ou ciment, par exemple.

L'invention concerne aussi un module d'un bâtiment 9 construit avec le système décrit, le module comprenant une pluralité d'éléments de construction noyaux 1 assemblés avec des parties d'entourage partiel 2A, 2B, 2A', 2B' et des pièces de jonction 4A, 4B.

Par exemple, une forme d'exécution d'un module d'un bâtiment 9 illustrée à la figure 6 est sous forme d'un volume parallélépipédique rectangulaire comprenant quatre coins 20. Chaque coin 20 comprend un élément de construction noyau 1 disposé verticalement dont deux faces formant un angle droit externe au coin 20 sont fermées par des parties d'entourage partiel 2A, 2A' d'éléments d'entourage, en dont les deux faces formant un angle droit interne sont assemblés avec pièces de jonction 4A. Les côtés externes 17 dudit corps creux des pièces de jonction 4A supportant des panneaux 19 formant une façade.

Comme illustré à la figure 5, le module d'habitation 19 est en cours d'assemblage avec une majorité des éléments qui s'assemble entre eux par coulissage d'un élément par rapport à un autre mais également par vissage à l'aide de vis 21 comme par exemple pour fixer un élément de construction d'entourage partiel 2A avec un d'éléments de construction d'entourage 2, l'élément de construction d'entourage partiel 2A étant orthogonal aux d'éléments de construction d'entourage 2 avec lesquels il est vissé.

Selon un développement de cette forme d'exécution d'un module d'un bâtiment 9, au moins deux côtés opposés du volume parallélépipédique rectangulaire comportent chacune une pluralité n d'éléments de construction noyau intermédiaires 1 disposé verticalement entre les éléments de construction noyau 1 disposés aux coins. Les éléments de construction noyau intermédiaires 1 supportent, sur deux faces opposées dans le plan du côté du module 9, des pièces de jonction 4A supportant **n+1** panneaux 19.

Comme illustré à la figure 6 un module d'un bâtiment 9 comporte de préférence une unité plancher ou plafond 19 comprenant un cadre rectangulaire formé d'éléments de construction noyau 1 allongés disposés horizontalement, fermés vers extérieur par des parties d'entourage partiel 2A, 2A' et fermées vers l'intérieur par des pièces de jonction 4A supportant un plancher ou plafond.

En outre, on peut aménager des portes et des fenêtres dans les parois des modules 9 par modification des panneaux 19 portées par les éléments de jonction 4A.

Dans une variante à aux figures 5 et 6, afin de gagner en résistance, en lieu et place des panneaux 19, il est prévu d'intégrer des un structure sandwich consistant en une mousse PET placée entre les panneaux PET. La structure sandwich augmente la rigidité et la résistance du panneau par rapport à la feuille PET uniquement dans la version initiale des figures 5 et 6. Le noyau en mousse PET présente une densité de 70 kg/m3-80 kg/m3 et forme le cisaillement faisant partie des constructions sandwich. Dans les sections murales, le noyau de mousse peut être omis pour avoir des fenêtres.

Le noyau en mousse est collé ou soudé sur les pièces d'interface.

Un module d'habitation selon la présente invention présente l'avantage d'être facile et rapide à assembler et est tellement robuste qu'il respecte les normes sur les structures porteuses telles que la norme EN1991.

Les figures 7A et 7B représentent respectivement une coupe schématique et une vue en perspective d'une variante d'un élément de construction dans laquelle chaque élément d'entourage est composé par l'assemblage de différentes pièces.

On voit à la figure 7A qu'un élément noyau 1 en forme de croix potencée est entouré par deux parties d'entourage partiel, chacune 22A, 22B, et deux parties d'entourage partiel, chacune 24A, 24B.

Les parties 22A comportent des sections internes profilées qui épousent la forme extérieure d'une partie de l'élément noyau 1. Les parties 22B sont relativement plates avec des extrémités profilées qui s'engagent à l'intérieur des parties 22A vers leurs extrémités pour définir un vide 23 entre les parties 22A, 22B. Les extrémités de la partie 22a sont coudées et s'étendent au-delà de la partie 22B.

Les parties 24A comportent aussi des sections internes profilées qui épousent la forme extérieure d'une autre partie de l'élément noyau 1. Les parties 24B sont relativement plates, avec une rainure centrale dans leur face externe, et avec des extrémités profilées qui s'engagent à l'intérieur des extrémités des parties 24A pour définir un vide 25 entre les parties 24A, 24B. Les extrémités de la partie 24A sont profilées et viennent à fleur avec les faces externes des parties 22A et 24B.

La disposition des parties d'entourage partiel 22A, 22B et des parties d'entourage partiel 24A, 24B dans un assemblage est illustrée dans la figure 7B. Notez que l'élément noyau 1 en forme de croix comporte des bras de longueur égale et d'épaisseur uniforme ; la forme de la croix montrée dans la figure 7B est le résultat d'une déformation dans la prise de vue.

Dans cet assemblage, les parties d'entourage s'étendent selon la longueur de l'élément de noyau 1 pour former une paroi 26. Cette paroi 26 est composée, de bas en haut, par l'extrémité de la partie 22A, superposée par la surface externe de la partie 24A, superposée par la partie 24B avec sa rainure externe, superposée par une autre surface externe d'une partie 24A et superposée par une autre extrémité d'une autre partie 22A, alors que cet assemblage est fermé en haut et en bas, à l'intérieur des parois 26, par des parties 22B disposées entre les extrémités des parties 22A.

On voit alors que l'assemblage, comportant un élément noyau 1 entouré par des éléments d'entourage formé chacun par l'assemblage de plusieurs pièces 22A, 22B ; 24A, 24B, comporte une paroi externe 26 formée par une partie externe des pièces assemblées disposées en rangées parallèles et adjacentes s'étendant le long de la paroi externe 26.

Cette variante est particulièrement avantageuse car la fabrication est simplifiée et le montage plus robuste du fait que les parties d'entourage partiel de section triangulaire sont découpées en deux pièces et assemblées, et du fait du profilage des différentes parties et les vides de différentes formes.

Dans toutes les exécutions, il faut comprendre par matière plastique tout matériau qui peut être recyclé (PEHD, PEBD, PP, PET, PEF, PS, ABS...). De préférence, les pièces plastiques récupérées peuvent être broyées et déchiquetées. Une fois déchiqueté, le plastique est lavé puis séché avant d'être préparé pour une opération d'extrusion. Les polymères sont fondus par la chaleur et une pâte uniforme est alors obtenue. Après une succession d'étapes conventionnelles, un grain est obtenu. Les granulés sont ensuite extraits de l'extrudeuse. Enfin, les grains pourront servir pour la fabrication des éléments de construction selon la présente invention. De même on peut utiliser du bois déchiqueté, broyé et recyclé ou des matériaux composites plastique/bois recyclé.

Les éléments de construction peuvent être fabriqués par impression 3D ou moulage par injection.

## Revendications

1. Système de construction d'un module d'un bâtiment, comportant :
• Une pluralité d'éléments de construction noyau (1) qui comporte chacun en coupe une croix comportant deux bras principaux (6) de longueur égale, les bras principaux (6) s'intersectant à mi-longueur à angle droit, chaque élément de construction noyau (1) présentant un plan de symétrie autour des axes de chaque bras principal (6),
• Une pluralité d'éléments de construction d'entourage (2) des éléments noyaux (1), chaque élément d'entourage (2) étant composé de quatre parties d'entourage partiel (2A, 2B, 2A', 2B') qui viennent s'assembler autour d'un élément noyau (1),
• Les parties d'entourage partiel (2A, 2B, 2A', 2B') ont chacune une section essentiellement d'un triangle isocèle-rectangle comportant un côté long (10) et deux côtés inclinés (11) qui forment un angle droit, les quatre parties d'entourage partiel (2A, 2B, 2A', 2B') une fois assemblées sont disposées avec leur côté long (10) à l'extérieur et les côtés inclinés (11) terminant par l'angle droit à l'intérieur vers le centre de la croix d'un élément noyau (1), formant ainsi un carré qui entoure la croix de l'élément noyau (1),
• les bras principaux (6) de la croix de chaque élément de construction noyau (1) terminant à leurs extrémités par des parties transversales (7) dont la longueur est inférieure à la longueur des bras principaux (6), et
• les parties d'entourage partiels (2A, 2B, 2A', 2B') triangulaires des éléments de construction d'entourage (2) comportant des ouvertures (12) qui entourent les bras principaux (6) et les parties transversales (7) de la croix de l'élément noyau (1)
**caractérisé en ce que** :
• lesdits éléments d'entourage (2) sont composés chacun de quatre parties d'entourage partiel (2A, 2B, 2A', 2B') de forme triangulaire qui ont chacune à l'intérieur de chaque partie d'entourage partiel triangulaire des ouvertures (12) en forme d'un bras principal (6) de la croix s'étendant depuis l'angle droit du triangle avec ses projections transversales (7) en face du côté long (10) du triangle de manière à ce que les bras principaux (6) de la croix et les parties en T éventuelles (7) sont disposés parallèlement aux côtés du carré formé par les quatre parties d'entourage partiel (2A, 2B, 2A', 2B') assemblées.

2. Système selon la revendication 1, où la croix d'un élément noyau (1) est une croix potencée dont les bras principaux (6) se terminent à leurs extrémités par des projections transversales (7) en T.

3. Système selon la revendication 1 ou 2, où la croix a une dimension **L** dans la direction des bras principaux, les projections latérales ont une longueur **t**, et le ratio **L : t** = 2.5 - 3, de préférence 2.6 - 2.75.

4. Système selon les revendications 2 et 3, où les bras principaux (6) et les parties transversales en T (7) de la croix potencée ont une épaisseur uniforme **e**, et où :
la longueur **t** = (1.5 - 4)**e**, de préférence (2.5 - 3.5)**e**, par exemple 3**e**,
la dimension **L** = (6 - 10)**e**, de préférence (7 - 9)**e**, par exemple 8**e**.

5. Système selon l'une des revendications précédentes, comportant des éléments d'entourage formé d'une seule pièce, éventuellement avec une ou plusieurs ouvertures dans cette pièce.

6. Système selon l'une des revendications précédentes, comportant des éléments d'entourage formé chacun par l'assemblage de deux ou plusieurs pièces (22A,22B ; 24A,24B) laissant une ou plusieurs ouvertures (23,25).

7. Système selon la revendication 6, assemblé en un assemblage comportant un élément noyau (1) entouré par des éléments d'entourage formé chacun par l'assemblage de plusieurs pièces (22A, 22B; 24A, 24B), l'assemblage comportant une paroi externe (26) formée par des parties externes des pièces assemblées (22A, 22B; 24A, 24B) disposées en rangées parallèles et adjacentes s'étendant le long de la paroi externe (26).

8. Système selon une des revendications précédentes, comportant une pluralité d'éléments de construction noyaux (1) et une pluralité d'éléments de construction d'entourage (2A, 2B) des éléments noyaux, chacun dans une longueur standard ou dans plusieurs longueurs standardisées.

9. Système selon une des revendications précédentes, comportant une pluralité d'éléments de construction formant des pièces de jonction (4A, 4B) comportant un corps creux (15) de forme approximativement rectangulaire en coupe, un côté de ce corps creux (15) étant solidaire avec une forme triangulaire (16) qui corresponde avec une desdites parties d'entourage partiel (2A, 2B, 2A', 2B') de forme triangulaires des éléments de construction d'entourage (2), permettant à ces pièces de jonction (4A, 4B) d'être assemblées autour d'un élément de construction noyau (1).

10. Système selon la revendication 9, comportant, sur le côté externe (17) du corps creux (15) d'une pièce de jonction (4A, 4B) opposé audit côté solidaire avec la forme triangulaire, un profil (18) adapté pour l'assemblage d'un panneau (19).

11. Module d'un bâtiment construit avec le système selon l'une des revendications précédentes, comprenant une pluralité d'éléments de construction noyaux (1) assemblés avec des parties d'entourage partiel (2A, 2B, 2A', 2B') et des pièces de jonction (4A, 4B).

12. Module d'un bâtiment selon la revendication 11, sous forme d'un volume parallélépipédique rectangulaire comprenant quatre coins (20), chaque coin (20) comprenant un élément de construction noyau (1) disposé verticalement dont deux faces formant un angle droit externe au coin sont fermées par des parties d'entourage partiel (2A, 2B, 2A', 2B') d'éléments d'entourage, en dont les deux faces formant un angle droit interne sont assemblés avec pièces de jonction (4A, 4B), les côtés externes dudit corps creux des pièces de jonction supportant des panneaux (19) formant une façade.

13. Module d'un bâtiment selon la revendication 12, où au moins deux côtés opposés du volume parallélépipédique rectangulaire comportent chacune une pluralité **n** d'éléments de construction noyau (1) intermédiaires disposé verticalement entre les éléments de construction noyau (1) disposés aux coins (20), les éléments de construction noyau (1) intermédiaires supportant sur deux faces opposées dans le plan du côté des pièces de jonction (4A, 4B) supportant **n+1** panneaux (19).

14. Module d'un bâtiment selon la revendication 12 ou 13, comportant une unité plancher ou plafond (19) comprenant un cadre rectangulaire formé d'éléments de construction noyau (1) allongés disposés horizontalement, fermées vers extérieur par des parties d'entourage partiel (2A, 2B, 2A', 2B') et fermées vers l'intérieur par des pièces de jonction (4A, 4B) supportant un plancher ou plafond.

## Patentansprüche

1. System für den Bau eines Moduls eines Gebäudes, das vorweist:
• eine Vielzahl von Kernbauelementen (1), die jeweils im Querschnitt ein Kreuz vorweist, das zwei Hauptarme (6) gleicher Länge vorweist, wobei sich die Hauptarme (6) in der Mitte der Länge rechtwinklig schneiden, wobei jedes Kernbauelement (1) eine Symmetrieebene um die Achsen jedes Hauptarms (6) aufweist,
• eine Vielzahl von Umschließungsbauelementen (2) der Kernelemente (1), wobei jedes Umschließungselement (2) aus vier Teilen (2A, 2B, 2A', 2B') zur teilweisen Umschließung zusammengesetzt ist, die sich um ein Kernelement (1) zusammenfügen,
• wobei die Teile (2A, 2B, 2A', 2B') zur teilweisen Umschließung jeweils einen Abschnitt im Wesentlichen aus einem gleichschenklig-rechtwinkligen Dreieck, das eine lange Seite (10) und zwei geneigte Seiten (11) aufweist, die einen rechten Winkel ausbilden, besitzen, wobei die vier Teile (2A, 2B, 2A', 2B') zur teilweisen Umschließung nach dem Zusammenfügen mit ihrer langen Seite (10) nach außen und den schrägen Seiten (11), die im rechten Winkel enden, nach innen zu der Mitte des Kreuzes eines Kernelements (1) hin angeordnet werden, wodurch ein Quadrat ausgebildet wird, das das Kreuz des Kernelements (1) umschließt,
• wobei die Hauptarme (6) des Kreuzes jedes Kernbauelements (1) an ihren Enden durch Querteile (7) enden, deren Länge kleiner als die Länge der Hauptarme (6) ist, und
• wobei die dreieckigen Teile (2A, 2B, 2A', 2B') zur teilweisen Umschließung der Umschließungsbauelemente (2) Öffnungen (12) aufweisen, die die Hauptarme (6) und die Querteile (7) des Kreuzes des Kernelements (1) umschließen
**dadurch gekennzeichnet, dass**
• die Umschließungselemente (2) jeweils aus vier Teilen (2A, 2B, 2A', 2B') zur teilweisen Umschließung in Dreiecksform zusammengesetzt sind, die jeweils innerhalb jedes dreieckigen Teils zur teilweisen Umschließung Öffnungen (12) in Form eines Hauptarms (6) des Kreuzes besitzen, das sich von dem rechten Winkel des Dreiecks mit seinen Quervorsprüngen (7) gegenüber der langen Seite (10) des Dreiecks erstreckt, sodass die Hauptarme (6) des Kreuzes und etwaige T-förmige Teile (7) parallel zu den Seiten des Quadrats angeordnet sind, das durch die vier Teile (2A, 2B, 2A', 2B') zur teilweisen Umschließung zusammengefügt ist.

2. System nach Anspruch 1, wobei das Kreuz eines Kernelements (1) ein Potenzkreuz ist, dessen Hauptarme (6) an ihren Enden in T-förmigen Quervorsprüngen (7) enden.

3. System nach Anspruch 1 oder 2, wobei das Kreuz eine Abmessung **L** in Richtung der Hauptarme besitzt, die seitlichen Vorsprünge eine Länge **t** besitzen und das Verhältnis **L : t** = 2,5 - 3, vorzugsweise 2,6 - 2,75, beträgt.

4. System nach den Ansprüchen 2 und 3, wobei die Hauptarme (6) und die T-förmigen Querteile (7) des Potenzkreuzes eine gleichmäßige Dicke **e** besitzen und wobei:
die Länge **t** = (1,5 - 4)**e**, vorzugsweise (2,5 - 3,5)**e**, zum Beispiel 3**e**,
die Abmessung **L** = (6 - 10)**e**, vorzugsweise (7 - 9)**e**, zum Beispiel 8**e** ist.

5. System nach einem der vorstehenden Ansprüche, das Umschließungselemente aufweist, die aus einem einzigen Stück geformt sind, optional mit einer oder mehreren Öffnungen in diesem Stück.

6. System nach einem der vorstehenden Ansprüche, das Umschließungselemente aufweist, die jeweils durch die Zusammenfügung von zwei oder mehr Stücken (22A, 22B; 24A, 24B) ausgebildet werden und eine oder mehrere Öffnungen (23, 25) lassen.

7. System nach Anspruch 6, zusammengefügt in einer Baugruppe, die ein Kernelement (1) aufweist, das durch Umschließungselemente umschlossen ist, die jeweils durch die Baugruppe mehrerer Stücke (22A, 22B; 24A, 24B) ausgebildet sind, wobei die Baugruppe eine Außenwand (26) aufweist, die durch äußere Teile der zusammengefügten Stücke (22A, 22B; 24A, 24B) ausgebildet wird, die in parallelen und angrenzenden Reihen angeordnet sind, die sich entlang der Außenwand (26) erstrecken.

8. System nach einem der vorstehenden Ansprüche, das eine Vielzahl von Kernbauelementen (1) und eine Vielzahl von Umschließungsbauelementen (2A, 2B) der Kernelemente, jeweils in einer Standardlänge oder in mehreren Standardlängen, aufweist.

9. System nach einem der vorstehenden Ansprüche, das eine Vielzahl von Bauelementen, die Verbindungsstücke (4A, 4B) ausbilden, die einen Hohlkörper (15) mit einer im Querschnitt annähernd rechteckigen Form, aufweisen, wobei eine Seite dieses Hohlkörpers (15) mit einer dreieckigen Form (16) fest verbunden ist, die einem der dreieckig geformten Teile (2A, 2B, 2A', 2B') zur teilweisen Umschließung der dreieckigen Umschließungsbauelemente (2) entspricht, wodurch diese Verbindungsstücke (4A, 4B) um ein Kernbauelement (1) herum zusammengebaut werden können.

10. System nach Anspruch 9, das auf der Außenseite (17) des Hohlkörpers (15) eines Verbindungsstücks (4A, 4B) gegenüber der Seite, die mit der dreieckigen Form fest verbunden ist, ein Profil (18), das für die Zusammenfügung einer Platte (19) geeignet ist, aufweist.

11. Modul eines Gebäudes, das mit dem System nach einem der vorstehenden Ansprüche gebaut wurde, umfassend eine Vielzahl von Kernbauelementen (1), die mit Teilen (2A, 2B, 2A', 2B') zur teilweisen Umschließung und Verbindungsstücken (4A, 4B) zusammengefügt sind.

12. Modul eines Gebäudes nach Anspruch 11 in Form eines rechteckigen, quaderförmigen Volumens, umfassend vier Ecken (20), wobei jede Ecke (20) ein vertikal angeordnetes Kernbauelement (1) umfasst, dessen zwei Seiten, die einen äußeren rechten Winkel zu der Ecke ausbilden, durch Teile (2A, 2B, 2A', 2B') zur teilweisen Umschließung von Umschließungselementen geschlossen sind, und deren zwei Seiten, die einen inneren rechten Winkel ausbilden, mit Verbindungsstücken (4A, 4B) verbunden sind, wobei die Außenseiten des Hohlkörpers der Verbindungsstücke Platten (19) tragen, die eine Fassade ausbilden.

13. Modul eines Gebäudes nach Anspruch 12, wobei mindestens zwei gegenüberliegende Seiten des rechteckigen quaderförmigen Volumens jeweils eine Vielzahl **n** von Zwischenkernbauelementen (1) aufweisen, die vertikal zwischen den an den Ecken (20) angeordneten Kernbauelementen (1) angeordnet sind, wobei die Zwischenkernbauelemente (1) auf zwei gegenüberliegenden Seiten in der Ebene der Seite Verbindungsstücke (4A, 4B) tragen, die die **n+1** Platten (19) tragen.

14. Modul eines Gebäudes nach Anspruch 12 oder 13, das eine Boden- oder Deckeneinheit (19), umfassend einen rechteckigen Rahmen, der aus horizontal angeordneten, länglichen Kernbauelementen (1) ausgebildet ist, die nach außen durch Teile (2A, 2B, 2A', 2B') zur teilweisen Umschließung geschlossen sind und nach innen durch Verbindungsstücke (4A, 4B) geschlossen sind, die einen Boden oder eine Decke tragen, aufweist.

## Claims

1. System for constructing a module of a building, comprising:
• A plurality of core construction elements (1) which each comprise, in cross section, a cross comprising two main arms (6) of equal length, the main arms (6) intersecting at right angles at mid-length, each core construction element (1) having a plane of symmetry about the axes of each main arm (6),
• A plurality of construction elements (2) for surrounding the core elements (1), each surrounding element (2) being composed of four partially surrounding parts (2A, 2B, 2A', 2B') which are assembled around a core element (1),
• The partially surrounding parts (2A, 2B, 2A', 2B') each have a section which is substantially an isosceles-rectangular triangle comprising a long side (10) and two inclined sides (11) which form a right angle, the four partially surrounding parts (2A, 2B, 2A', 2B'), once assembled, are arranged with their long side (10) on the outside and the inclined sides (11) terminating at the right angle on the inside toward the center of the cross of a core element (1), thus forming a square which surrounds the cross of the core element (1),
• the main arms (6) of the cross of each core construction element (1) terminating, at their ends, in transverse parts (7) of which the length is less than the length of the main arms (6), and
• the triangular partially surrounding parts (2A, 2B, 2A', 2B') of the surrounding construction elements (2) comprising openings (12) which surround the main arms (6) and the transverse parts (7) of the cross of the core element (1) **characterized in that:**
• the surrounding elements (2) are each composed of four triangular-shaped partially surrounding parts (2A, 2B, 2A', 2B') which each have openings (12) within each triangular partially surrounding part in the form of a main arm (6) of the cross extending from the right angle of the triangle with its transverse projections (7) facing the long side (10) of the triangle in such a way that the main arms (6) of the cross and any T-shaped parts (7) are parallel to the sides of the square which is formed by the four assembled partially surrounding parts (2A, 2B, 2A', 2B').

2. System according to claim 1, wherein the cross of a core element (1) is a potent cross of which the main arms (6) terminate, at their ends, in T-shaped transverse projections (7).

3. System according to claim 1 or 2, wherein the cross has a dimension **L** in the direction of the main arms, the lateral projections have a length **t**, and the ratio **L:t** = 2.5 - 3, preferably 2.6 - 2.75.

4. System according to claims 2 and 3, wherein the main arms (6) and the T-shaped transverse parts (7) of the potent cross have a uniform thickness **e**, and wherein:
the length **t** = (1.5 - 4)**e**, preferably (2.5 - 3.5)**e**, for example 3**e**,
the dimension **L** = (6 - 10)**e**, preferably (7 - 9)**e**, for example 8**e**.

5. System according to any of the preceding claims, comprising surrounding elements which are formed in a single piece, optionally having one or more openings in this piece.

6. System according to any of the preceding claims, comprising surrounding elements which are each formed by assembling two or more pieces (22A, 22B; 24A, 24B) leaving one or more openings (23, 25).

7. System according to claim 6, which is assembled into an assembly comprising a core element (1) which is surrounded by surrounding elements which are each formed by assembling a plurality of pieces (22A, 22B; 24A, 24B), the assembly comprising an outer wall (26) which is formed by outer parts of the assembled pieces (22A, 22B; 24A, 24B) which are arranged in adjacent parallel rows extending along the outer wall (26).

8. System according to any of the preceding claims, comprising a plurality of core construction elements (1) and a plurality of construction elements (2A, 2B) for surrounding the core elements, each in a standard length or in a plurality of standardized lengths.

9. System according to any of the preceding claims, comprising a plurality of construction elements which form connecting pieces (4A, 4B) comprising a hollow body (15) which has an approximately rectangular cross-sectional shape, one side of this hollow body (15) being secured to a triangular shape (16) which corresponds to one of the triangular-shaped partially surrounding parts (2A, 2B, 2A', 2B') of the surrounding construction elements (2), allowing these connecting pieces (4A, 4B) to be assembled around a core construction element (1).

10. System according to claim 9, comprising, on the outer side (17) of the hollow body (15) of a connecting piece (4A, 4B) opposite the side which is secured to the triangular shape, a profile (18) which is suitable for the assembly of a panel (19).

11. Module of a building which is constructed using the system according to any of the preceding claims, having a plurality of core construction elements (1) which are assembled with partially surrounding parts (2A, 2B, 2A', 2B') and connecting pieces (4A, 4B).

12. Module of a building according to claim 11, in the form of a rectangular parallelepiped volume having four corners (20), each corner (20) having a vertically arranged core construction element (1), of which two faces forming a right angle external to the corner are closed by partially surrounding parts (2A, 2B, 2A', 2B') of surrounding elements and of which the two faces forming an internal right angle are assembled with connecting pieces (4A, 4B), the outer sides of the hollow body of the connecting pieces supporting panels (19) which form a facade.

13. Module of a building according to claim 12, wherein at least two opposite sides of the rectangular parallelepiped volume each comprise a plurality **n** of intermediate core construction elements (1) which are arranged vertically between the core construction elements (1) arranged at the corners (20), the intermediate core construction elements (1) supporting, on two opposite faces in the plane of the side, the connecting pieces (4A, 4B) which support **n+1** panels (19).

14. Module of a building according to claim 12 or 13, comprising a floor or ceiling unit (19) having a rectangular frame which is formed by elongate, horizontally arranged core construction elements (1) which are closed to the outside by the partially surrounding parts (2A, 2B, 2A', 2B') and are closed to the inside by the connecting pieces (4A, 4B).
